# EUROPÄISCHE PATENTSCHRIFT

(11) **EP 0 700 501 B1**
(45) Veröffentlichungstag und Bekanntmachung des Hinweises auf die Patenterteilung: **08.04.1998**
(21) Anmeldenummer: 94918831.2
(22) Anmeldetag: 01.06.1994
(51) Int. Cl.: F24H 9/12

(54) **ANSCHLUSSARMATUR FÜR DEN ANSCHLUSS VON HEIZKÖRPERN EINES HEIZKREISLAUFES EINER GEBÄUDEHEIZANLAGE AN DEREN WÄRMEQUELLE**
CONNECTION FITTING FOR CONNECTING RADIATORS TO THEIR HEAT SOURCE IN THE HEATING CIRCUIT OF A BUILDING HEATING INSTALLATION
RACCORD POUR LE RACCORDEMENT A LEUR SOURCE DE CHALEUR DE RADIATEURS FAISANT PARTIE DU CIRCUIT DE CHAUFFAGE DE L'INSTALLATION DE CHAUFFAGE D'UN BATIMENT

(30) Priorität: 03.06.1993 DE 4318392
(43) Veröffentlichungstag der Anmeldung: 13.03.1996
(73) Patentinhaber: Weiss, Hans, 73102 Birenbach (DE)
(72) Erfinder: Weiss, Hans, 73102 Birenbach (DE)
(74) Vertreter: Lutz, Johannes Dieter, Dr.
(86) Internationale Anmeldenummer: EP9401787
(87) Internationale Veröffentlichungsnummer: WO9429652

(56) Entgegenhaltungen:
- DE-A- 4 017 689
- DE-A- 4 138 899

## Beschreibung

Die Erfindung betrifft eine Anschlußarmatur für den Anschluß von Heizkörpern eines Heizkreislaufs einer Gebäudeheizanlage an deren Wärmequelle, wobei mehrere Heizkörper zwischen einen Vorlauf und einen Rücklaufanschluß der z.B. als Warmwasserkessel ausgebildeten Wärmequelle geschaltet sind und mit den weiteren, im Oberbegriff des Patentanspruchs 1 genannten, gattungsbestimmenden Merkmalen.

Eine derartige Anschlußarmatur ist durch die US-PS 4,129,149 bekannt. Diese Anschlußarmatur ist für Heizkörper gedacht, bei denen die Vorlauf-Anschlüsse und die Rücklauf-Anschlüsse koaxial angeordnet sind, d.h. für einen sehr speziellen Typ von Heizkörper, der im Anschlußbereich einer technisch aufwendigen Gestaltung bedarf. Technisch aufwendig ist auch die Gestaltung der bekannten Anschlußarmatur insoweit, als zur Einstellung der Strömungsquerschnitte ihres Vorlauf- und ihres Rücklauf-Strömungspfades und zu deren ggf. erforderlichen Absperrung, diesen jeweils einzeln zugeordnete und einzeln zu betätigende Drosselventile vorgesehen sind.

Es kommt hinzu, daß bei statistisch nicht völlig vermeidbaren Fehlanschlüssen die Korrektur der Installation aufwendig und entsprechend teuer ist.

Aufgabe der Erfindung ist es daher, eine Anschlußarmatur der eingangs genannten Art dahingehend zu verbessern, daß sie sowohl für einen linksseitigen als auch für einen rechtsseitigen Anschluß der Versorgungsleitungen am Heizkörper geeignet ist und auch in ein und derselben Konfiguration verwendbar ist, wenn die Richtung der Warmwasserzufuhr und -Abfuhr umgekehrt wird.

Diese Aufgabe wird erfindungsgemäß durch die im kennzeichneten Teil des Patentanspruchs 1 genannten Merkmale gelöst, wodurch im Ergebnis jede Anschlußmöglichkeit, unabhängig von der Stromrichtung des Wärmeübertragungsmediums gegeben ist.

Ein erfindungsgemäß vorgesehenes 4/3-Wege-Ventil, in dessen alternativen Durchfluß-Funktionsstellungen gleichsam komplementäre Führungen des Wärmetransportmediums möglich sind, ist in einfacher Gestaltung als Drehschieber ausgebildet, der einer einfachen Herstellung zugänglich ist.

In der durch die Merkmale des Anspruchs 3 angegebenen Gestaltung der Anschlußarmatur ist diese insbesondere zur Realisierung eines Heizkreislaufes nach dem sogenannten Tichelmann-System geeignet, bei dem eine Vorlaufleitung und eine Rücklaufleitung vorgesehen ist, von denen aus in hydraulischer Prallelschaltung die Versorgungskreise für die einzelnen Heizkörper abgezweigt sind.

In der durch die Merkmale des Anspruchs 4 angegebenen Gestaltung der Anschlußarmatur ist diese insbesondere zur Realisierung eines Ein-Rohr-Systems geeignet, bei dem die Anschlußarmaturen verschiedener Heizkörper des Heizkreislaufes nacheinander, gleichsam in hydraulischer Serienschaltung, von einem Hauptstrom durchflossen sind, von dem jeweils die Teilströme abgezweigt werden, die zur Beheizung der einzelnen Heizkörper erforderlich sind.

In Kombination hiermit ist durch die Merkmale des Anspruchs 5 eine besonders einfache und wirksame Gestaltung einer Drossel-Einrichtung angegeben, die für die Abzweigung der Heizkörper-Versorgungsströme notwendig ist.

Die durch die Merkmale des Anspruchs 6 angegebene, "symmetrische" Gestaltung der Anschluß-Armatur hat den Vorteil, daß sie, unabhängig von der Durchströmungsrichtung jeweils dieselbe Drosselwirkung entfaltet.

Wenn, wie gemäß Anspruch 7 vorgesehen, das 4/3-Wege-Ventil der Anschlußarmatur einen elektrisch steuerbaren Antrieb hat, so können geeignete Strömungsquerschnitte mittels einer elektronischen Steuereinheit gesteuert werden, die die erforderlichen Ansteuersignale nach Maßgabe gemessener Temperatur-Istwerte und eingebbarer Sollwerte erzeugt.

In der durch die Merkmale des Anspruchs 8 angegebenen Gestaltung ist die Anschlußarmatur unter Putz installierbar ohne daß störende Bodenanschlüsse sichtbar sind. Die Anschlußarmatur kann auch als in den jeweiligen Heizkörper integrierte Funktionseinheit ausgebildet sein, was den herstellungstechnischen Vorteil einer gleichsam werksseitigen Installation bietet.

Die Erfindung wird nachfolgende anhand in der Zeichnung dargestellter Ausführungsbeispiele in baulichen und funktionellen Einzelheiten näher erläutert. Es zeigen:
- Fig. 1: einen Heizkreislauf einer Gebäudeheizanlage, bei dem zum Anschluß der Heizkörper an eine Vorlaufleitung und an eine Rücklaufleitung vorgesehene Anschlußarmaturen Abschnitte dieser Leitungen bildende Durchflußkanäle sowie je ein 4/3-Wege-Ventil umfassen über das die Durchflußkanäle in alternativen Stromführungen an die Heizkörper anschließbar sind, in schematisch vereinfachter Blockschaltbild-Darstellung;
- Fig. 2: die Anschlußarmatur gemäß Fig. 1 in einem Schnitt längst einer die zentralen Achsen ihrer Durchflußkanäle enthaltenden Ebene;
- Fig. 3: die Anschlußarmatur gemäß Fig. 2 in Draufsicht;
- Fig. 4a bis 4e: verschiedene Funktionsstellungen des 4/3-Wege-Ventils der Anschlußarmaturen gemäß den Fig. 2 und 3, in einer der Fig. 2 entsprechenden Schnittdarstellung;
- Fig. 5: einen Heizkreislauf, bei dem die Anschlußarmaturen der Heizkörper untereinander jeweils durch nur eine Rohrleitung verbunden sind;
- Fig. 6a bis 6c: verschiedenen Funktionszuständen der bei dem Heizkreislauf gemäß Fig. 5 einsetzbaren Anschlußarmaturen entsprechende Schnittdarstellungen der Anschlußarmaturen;
- Fig. 7: eine Ansicht einer im Rahmen des Heizkreislaufes gemäß Fig. 1 einsetzbaren Anschlußarmatur;
- Fig. 8: eine Ansicht einer im Rahmen des Heizkreislaufs gemäß Fig. 5 einsetzbaren Anschlußarmatur mit nach unten weisenden Versorgungs-Anschlußstutzen und rechtwinklig dazu verlaufenden Steuer-Anschlußstutzen;
- Fig. 9a bis 9c: ein weiteres Ausführungsbeispiel einer in einem Heizkreislauf gemäß Fig. 5 einsetzbaren Anschlußarmatur in den Fig. 6a bis 6c entsprechenden Funktionsdarstellungen;
- Fig. 10a: eine perspektivische Ansicht des Ventilkükens der Anschlußarmatur gemäß den Fig. 9a bis 9c und
- Fig. 10b: das Ventilküken gemäß Fig. 10a im Schnitt längs der Schnittebene der Fig. 6a bis 6c.

In der Fig. 1 ist insgesamt mit 10 ein Heizkreislauf einer Warmwasserheizung eines im übrigen nicht dargestellten Gebäudes bezeichnet, wobei durch diesen Heizkreislauf 10 eine von mehreren Wohneinheiten des Gebäudes repräsentiert sei, die über jeweils analoge Heizkreisläufe beheizbar sind, die an einen gemeinsamen Warmwasserkessel 11 angeschlossen sind.

Der Heizkreislauf 10 umfaßt bei dem zur Erläuterung gewählten Ausführungsbeispiel insgesamt 4 als Wasser-an-Luft-Wärmetauscher ausgebildete Heizkörper 12, 13, 14 und 15, die je einen Vorlaufanschluß 16 und einen Rücklaufanschluß 17 haben, die in der aus der Fig. 1 ersichtlichen Leitungsverbindung mit einer Vorlaufleitung 18 und einer Rücklaufleitung 19 verbunden bzw. verbindbar sind.

Zum Anschluß der Heizkörper 12 bis 15 an die Vorlaufleitung 18 und die Rücklaufleitung 19 ist je eine insgesamt mit 20 bezeichnete Anschlußarmatur vorgesehen, deren konstruktive Einzelheiten der Fig. 2, auf die hiermit ebenfalls Bezug genommen sei, entnehmbar sind.

Die Anschlußarmatur 20 hat ein im wesentlichen als Metall-Gußteil ausgebildetes Gehäuse 21, das einen ersten Durchflußkanal 22 und einen zweiten Durchflußkanal 23 bildet, die, der Grundform nach, U-förmig verlaufen und jeweils denselben Durchflußquerschnitt haben. Dieses Gehäuse ist symmetrisch bezüglich einer Quermittelebene 24 ausgebildet, welche die zentralen Achsen 26 und 27 der Durchflußkanäle 22 bzw. 23, die im mittleren Bereich des Gehäuses 21 der Armatur 20 parallel zueinander verlaufen, rechtwinklig schneidet und auch rechtwinklig zu der durch diese zentralen Achsen 26 und 27 aufgespannten Ebene - der Zeichenebene der Fig. 2 - verläuft.

In dem zentralen, blockförmigen Bereich 21' des Gehäuses 21 der Anschlußarmatur 20, der die Durchflußkanäle 22 und 23 gegeneinander absetzt, ist eine zentrale Bohrung 28 eingebracht, deren zentrale Achse 29 in der Quermittelebene 24 des Gehäuses 21 verläuft und senkrecht auf der durch die beiden zentralen Achsen 26 und 27 der Durchflußkanäle 22 und 23 markierten Ebene steht. Beidseits der zentralen Bohrungen 28 sind in dem zentralen Gehäusebereich 21' zwei Anschlußkammern 31 und 32 vorgesehen, deren gemeinsame Längsmittelebene 33 senkrecht auf der durch die zentralen Achsen 26 und 27 der Durchflußkanäle 22 und 23 markierten Ebene steht und rechtwinklig zu der Quermittelebene 24 des Gehäuses 21 verläuft.

Die beiden Anschlußkammern 31 und 32 sind mit je einem, gemäß der Draufsicht-Darstellung der Fig. 3 auf der Rückseite des Gehäuses 21 angeordneten Anschußstutzen 34 bzw. 36 versehen, die in der Fig. 1 durch ihre kammerseitigen Mündungsöffnungen 37 und 38 repräsentiert sind. Die zentralen Achsen 39 und 41 der beiden Anschlußstutzen 34 bzw. 36 verlaufen in der gemeinsamen Längsmittelebene 33 der beiden Anschlußkammern 31 und 32, die in der Installations-Position der Anschlußarmatur 20 horizontal verläuft.

Im installierten Zustand der Anschlußarmatur 20 ist deren eine Anschlußkammer 31 über ihren Anschlußstutzen 34 entweder mit dem Vorlaufanschluß 16 oder dem Rücklaufanschluß 17 des jeweiligen Heizkörpers verbunden, während die zweite Anschlußkammer 32 jeweils mit dem anderen Anschluß 17 bzw. 16 des jeweiligen Heizkörpers verbunden ist.

Zur Verbindung der Durchflußkanäle 22 und 23 mit Abschnitten der Vorlaufleitung 18 und der Rücklaufleitung 19, die, in Strömungsrichtung des die Heizkörper 12 bis 14 durchströmenden Wassers gesehen, zu der Anschlußarmatur 20 hinführen und von dieser weiterführen, vorgesehene Anschlußstutzen 42 und 43 des einen Durchflußkanals 22 und Anschlußstutzen 44 und 46 des anderen Durchflußkanals 23 der Anschlußarmatur 20 sind derart ausgebildet und angeordnet, daß ihre Mündungsöffnungen, gesehen in der installierten Position der Anschlußarmatur 20 nach unten weisen und die zentralen Längsachsen 47 und 48 der Mündungsöffnungen der Anschlußstutzen 42 und 43 des "oberen" Durchflußkanals 22 und die zentralen Längsachsen 49 und 51 der Mündungsöffnungen der Anschlußstutzen 44 und 46 des anderen "unteren" Durchflußkanals 23 der Anschlußarmatur 20 vertikal parallel zueinander verlaufen und in der durch die zentralen Längsachsen 26 und 27 dieser beiden Durchflußkanäle 22 und 23 markierten - vertikalen - Längsmittelebene 52 der Anschlußarmatur 20 liegen, wobei die Anschlußstutzen 44 und 46 des unteren Durchflußkanals 23 zwischen den Anschlußstutzen 42 und 43 des oberen Durchflußkanals 22 angeordnet sind und weiter nach unten vorstehen als diese.

Von den Anschlußkammern 31 und 32 der Anschlußarmatur 20, zu deren weiterer Erläuterung nunmehr auch auf die Fig. 4a bis 4e verwiesen sei, geht je ein zentraler Überströmkanal 53 bzw. 54 aus, die in die zentrale Bohrung 28 des Gehäuses 21 der Anschlußarmatur 20 münden. Die zentralen Achsen 56 und 57 (Fig. 4a) dieser beiden Überströmkanäle 53 und 54 verlaufen, miteinander fluchtend, in der - horizontalen - gemeinsamen Längsmittelebene 33 der Anschlußkammern 31 und 32.

Von den Durchflußkanälen 22 und 23 der Anschlußarmatur 20 geht ebenfalls je ein in die zentrale Bohrung 28 ihres Gehäuses 21 mündender Überströmkanal 58 bzw. 59 aus, deren zentrale Achsen 61 bzw. 62 miteinander fluchtend und die zentralen Achsen 56 bzw. 57 der Überströmkanäle 53 und 54 der Anschlußkammern 31 und 32 rechtwinklig kreuzend in der - vertikalen - Längsmittelebene 52 der Anschlußarmatur 20 verlaufen.

In der zentralen Bohrung 28 des Gehäuses 21, 21' ist, um deren zentrale Achse 29 drehbar, ein insgesamt mit 63 bezeichnetes, der Grundform nach zylindrisches Ventilküken gelagert, das zwei separate Durchfluß-Pfade 64 und 66 hat, deren Seelenachsen 67 und 68 in der durch die zentralen Achsen 56 und 57 der von den Anschlußkammern 31 und 32 ausgehenden Überströmkanäle 53 und 54 sowie den zentralen Achsen 61 und 62 der von den Durchflußkanälen 22 und 23 ausgehenden Überströmkanälen 58 und 59 markierten Ebene verlaufen, die beim dargestellten speziellen Ausführungsbeispiel mit der vertikalen Längsmittelebene 52 der Anschlußarmatur 20 zusammenfällt.

Bezogen auf die Drehachse 29 des Ventilkükens 63 haben die bohrungsseitigen Mündungsöffnungen der von den Anschlußkammern 31 und 32 sowie der von den Durchflußkanälen 22 und 23 ausgehenden Überströmkanäle 53 und 54 sowie 58 und 59 dieselbe azimutale Weite α (Fig. 4c), die beim dargestellten, speziellen Ausführungsbeispiel etwa 40° beträgt. Demgemäß beträgt die azimutale Mindest-Ausdehnung β der sich zwischen je zwei, in Drehrichtung einander benachbarten Überströmkanälen erstrekkenden Bohrungswand-Abschnitten 69 beim dargestellten Ausführungsbeispiel etwa 50° und sollte in jedem Falle um mindestens 5° größer sein als die azimutale Weite α der von den Durchflußkanälen 22 und 23 ausgehenden Überströmkanäle 58 und 59.

Die azimutale Ausdehnung β' der in den Querschnittsdarstellungen der Fig. 1 und 4a bis 4e kreissektorförmigen Gleitflächen 71, mit denen der in dieser Querschnittsdarstellung bikonkav gestaltete zentrale Bereich 72 des Ventilkükens 63 gleitend dicht an der Wand der Bohrung 28 anliegt, ist ebenfalls etwas größer als die azimutale Weite α der Überströmkanäle 53 und 54 bzw. 58 und 59 und entspricht beim dargestellten, speziellen Ausführungsbeispiel der azimutalen Mindest-Ausdehnung β der sich zwischen je zwei benachbarten Überströmkanälen entsprechenden Bohrungswandabschnitte 69 der zentralen Bohrung 28. Beim dargestellten, zur Erläuterung gewählten Ausführungsbeispiel haben die Durchflußpfade 64 und 66 des Ventilkükens 63, dieselbe lichte Querschnittsweite wie die Überströmkanäle 53, 54 sowie 61 und 62, die von den Anschlußkammern 31 und 32 bzw. den Durchflußkanälen 22 und 23 ausgehen, so daß bei dieser Gestaltung des Ventilkükens 63, gesehen in den jeweiligen Querschnittsdarstellungen auch noch radial äußere, bikonvex linsenförmige Begrenzungen 73 der Durchflußpfade 64 und 66 vorhanden sind, deren äußere Mantelflächen-Abschnitte ebenfalls and der Bohrung 28 gleitend anliegen.

Das Ventilküken 63 bildet zusammen mit den von den Anschlußkammern 31 und 32 ausgehenden Überströmkanälen 53 und 54 sowie den von den Durchflußkanälen 22 und 23 ausgehenden Überströmkanälen 58 und 59 ein als Strom-Regelventil ausnutzbares 4/3-Wege-Ventil 74, das aus der in der Fig. 4a dargestellten Sperrstellung als Grundstellung 0, in welcher die Durchflußkanäle 22 und 23 sowohl gegeneinander als auch gegen die Anschlußkammern 31 und 32 und diese ebenfalls gegeneinander abgesperrt sind, durch Verdrehen des Kükens 63 im Uhrzeigersinn in die in den Fig. 4b und und 4c für unterschiedliche Strömungsquerschnitte dargestellte Funktionsstellung I bringbar ist, in welcher der "obere" Durchflußkanal 22 über den Durchflußpfad 64 des Ventilkükens 63 mit der gemäß der Darstellung der Fig. 1 linken Anschlußkammer 31 und dadurch mit deren Anschlußstutzen 34 verbunden und gegen den anderen Durchflußkanal 23 sowie gegen die "rechte" Anschlußkammer 32 abgesperrt ist, während diese über den anderen Durchflußpfad 66 des Ventilkükens mit dem "unteren" Durchflußkanal 23 und dieser daher mit dem an den jeweiligen Heizkörper anschließbaren Anschlußstutzen der Anschlußarmatur 20 verbunden ist.

Das 4/3-Wege-Ventil 74 gelangt durch Verdrehen des Ventilkükens 63 im Gegenuhrzeigersinn in seine mit unterschiedlichen Strömungsquerschnitten in den Fig. 4d und 4e dargestellte, zu der Funktionsstellung I alternative Durchflußstellung II, in welcher der obere Durchflußpfad 22 mit der rechten Anschlußkammer 32 und über diese mit dem rechten Anschlußstutzen 36 verbunden ist, mit dem die Anschlußarmatur 20 mit dem jeweiligen Heizkörper verbindbar ist; weiter ist in dieser Funktionsstellung II der untere Durchflußkanal 23 über den Durchflußpfad 64 mit der linken Anschlußkammer 31 und über diese mit dem linken Anschlußstutzen 34 der Anschlußarmatur 20 verbunden, mit dem diese weiter an den jeweiligen Heizkörper anschließbar ist.

Bei üblichen, in Kompaktbauweise hergestellten Heizkörpern 12 bis 15, die, wie in der Fig. 1 schematisch vereinfacht dargestellt ist, eine flach-quaderförmige Grundform haben und hochkant stehend in einem kleinen Abstand von den Gebäudewänden installiert werden, sind die Vorlaufanschlüsse 16 und die Rücklaufanschlüsse 17, die vorgegebenen Normen entsprechen, senkrecht nach unten weisend entlang der Längsmittelebene der Heizkörper 12 bis 15 angeordnet, wobei ihre Anordnung einseitig - "asymetrisch" - in dem Sinne ist, daß sie in der Nähe einer der vertikalen schmalen Stirnseiten 76 oder 77 der Heizkörper 12 bis 15 angeordnet sind, der Vorlaufanschluß 16 jedoch immer innenliegend vorgesehen ist, d.h. einen kleineren Abstand von der vertikalen Quermittelebene 76' des jeweiligen Heizkörpers 12 bis 15 hat als der Rücklaufanschluß 17.

Werden für den Aufbau eines Heizkreislaufs sowohl die "linksseitige" Anordnung des Vorlaufanschlusses 16 und des Rücklaufanschlusses 17 ausgenutzt, wie z.B. in der Fig. 1 für den Heizkörper 12 dargestellt, als auch deren rechtsseitige Anordnung, wie für den Heizkörper 13 dargestellt und wird hierbei der obere Durchflußkanal 22 der Anschlußarmatur 20 jeweils als Abschnitt der Vorlaufleitung und der untere Durchflußkanal 23 der Anschlußarmatur 20 jeweils als Abschnitt der Rücklaufleitung ausgenutzt und erfolgt hierbei die Wärmezufuhr "von links", d. h., ist hierbei die vom Warmwasserkessel 11 kommende Vorlaufleitung 18 an den linken Anschlußstzutzen 42 des oberen Durchflußkanals 22 angeschlossen und dessen rechter Anschlußstutzen 43 über ein einen weiteren Abschnitt 18' der Vorlaufleitung bildendes Rohrstück wieder mit dem linken Anschlußstutzen 42 des oberen Durchflußkanals 22 der Anschlußarmatur 20 des in Strömungsrichtung gesehen nachfolgenden Heizkörpers 13 angeschlossen und des weiteren der rechte Anschlußstutzen 46 des unteren Durchflußkanals 23 der Anschlußarmatur 20 des "ersten" Heizkörpers 12 des Heizkreises 10 über ein einen Abschnitt der Rücklaufleitung des Heizkreislaufs 10 bildendes Rohrstück 19' mit dem linken Anschlußstutzen 44 des unteren Durchflußkanals 23 der Anschlußarmatur 20 des nächsten Heizkörpers 13 verbunden, usw., was kreuzungsfreier Führung der Vorlaufleitung 18 und der Rücklaufleitung 19 insgesamt im Bereich der Anschlußarmaturen 20 entspricht, wobei bei einer solchen, dem sogenannten Tichelmann-System entsprechenden Kreislaufführung der linke Anschlußstutzen 44 des unteren Durchflußkanals 23 der Anschluß-armatur 20 des in Strömungsrichtung gesehen ersten Heizkörpers 12 und der rechte Anschlußstutzen 43 des oberen Durchflußkanals 22 der Anschlußarmatur 20 des in Strömungsrichtung gesehen letzten Heizkörpers je durch einen Stopfen abgeschlossen sind, wobei der rechte Anschlußstutzen 46 des unteren Durchflußkanals 23 der Anschlußarmatur 20 des in Strömungsrichtung gesehen letzten Heizkörpers, bei der insoweit geschilderten Kreislaufführung des zweiten Heizkörpers 13, an die zum Warmwasserbehälter 11 zurückführende Rücklaufleitung 19 angeschlossen ist, so ist dem Heizbetrieb des ersten Heizkörpers 12 die Funktionsstellung II des 4/3-Wege-Ventils 74 seiner Anschlußarmatur 20 und dem zweiten Heizkörper 13 die Funktionsstellung I des 4/3-Wege-Ventils seiner Anschlußarmatur 20 zugeordnet, wie im oberen Teil der Fig. 1 dadurch angedeutet, daß in dem jeweiligen Schaltsymbol des 4/3-Wege-Ventils 74 die Strömungspfeile eingezeichnet sind, mit denen in den Durchflußpfaden 64 und 66 das Wärmetransportmedium strömt.

Bestünde die Kette der in einem Tichelmann-System mit dem Warmwasserkessel und miteinander verbundenen Heizkörper und deren Anschluß-Armaturen 20 lediglich aus den im oberen Teil der Fig. 1 dargestellten Heizkörpern 12 und 13 und deren Anschlußarmaturen 20 und wäre statt des linken Anschlußstutzens 42 des oberen Durchflußkanals 22 der Armatur 20 des ersten Heizkörpers 12 der linke Abschlußstutzen 44 des unteren Durchflußkanals 23 der Armatur 20 an die vom Warmwasserkessel 11 kommende Vorlaufleitung 18 angeschlossen, mit der Folge, daß dann der linke Anschlußstutzen 42 des oberen Durchflußkanals 22 der Anschlußarmatur 20 des ersten Heizkörpers 12 mit einem Stopfen verschlossen sein müßte und ebenso der rechte Anschlußstutzen 46 des unteren Durchflußkanals 23 der Anschlußarmatur 20 des zweiten Heizkörpers 13, und deren rechter Anschlußstutzen 43 ihres oberen Durchflußkanals 22 dann mit der zum Warmwasserkessel 12 zurückführenden Rücklaufleitung 19 verbunden sein müßte. In diesem Fall wäre die für den Heizbetrieb des ersten Heizkörpers dieser Heizkörperkette geeignete Durchflußstellung des 4/3-Wege-Ventils 74 der Anschlußarmatur 20 des ersten Heizkörpers 12 die Funktionsstellung I und die für den Heizbetrieb des zweiten Heizkörpers 13 geeignete Durchflußstellung des 4/3-Wege-Ventils 74 seiner Anschlußarmatur 20 dessen Funktionsstellung II. Hieraus ergibt sich, daß im Falle eines unbeabsichtigten, einer möglichen Einbauvorschrift, daß die Vorlaufleitung 18 an den linken Anschlußstutzen 42 des oberen Durchflußkanals 22 der Anschlußarmatur 20 des in Strömungsrichtung gesehen ersten Heizkörpers 12 anzuschließen sei, zuwiderlaufenden Anschlusses der Vorlaufleitung 18 an den linken Anschlußstutzen 44 des unteren Durchflußkanals 23 der Anschlußarmatur 20, dieser "Fehler", ohne daß die übrigen schon korrekt verlegten Leitungsverbindungen wieder geändert werden müssen, auf einfache Weise dadurch behoben werden kann, daß das 4/3-Wege-Ventil 74 der Anschlußarmatur 20 des ersten Heizkörpers 12 für dessen Heizbetrieb in seiner Funktionsstellung I und das 4/3-Wege-Ventil 74 der Anschlußarmatur 20 des zweiten Heizkörpers 13 für dessen Heizbetrieb in der Funktionsstellung II betrieben wird.

Für den insgesamt 4 Heizkörper 12 bis 15 und deren Anschlußarmaturen 20 umfassenden Heizkreislauf 10 gemäß Fig. 1 ist durch deren unteren, die Heizkörper 14 und 15 umfassenden Teil der Fall einer Installation dargestellt, die zu einem Wechsel der "Versorgungsrichtung" dieser Heizkörper 14 und 15 führt, dahingehend, daß diese nunmehr "von rechts her" versorgt werden, das heißt, die Strömungsrichtung des Wärme-Übertragungsmediums von den jeweils rechten Anschlußstutzen 43 und 46 des oberen Durchflußkanals 22 bzw. des unteren Durchflußkanals 23 zu deren linken Anschlußstutzen 42 bzw. 44 führt, und daß zwischen der Anschlußarmatur 20 des zweiten Heizkörpers 13 und der Anschlußarmatur 20 des dritten Heizkörpers 14 die Anschlußbelegungen dahingehend geändert - "verwechselt" - worden sind, daß der rechte Anschlußstutzen 43 des oberen Durchflußkanals 22 der Anschlußarmatur 20 des zweiten Heizkörpers 13 mit dem rechten Anschlußstutzen 46 des unteren Durchflußkanals 23 der Anschlußarmatur 20 des dritten Heizkörpers 14 des Heizkreislaufs 10 und der rechte Anschlußstutzen 46 des unteren Durchflußkanals 23 der Anschlußarmatur 20 des zweiten Heizkörpers 13 mit dem rechten Anschlußstutzen 43 des oberen Durchflußkanals 22 der Anschluß-armatur 20 des dritten Heizkörpers 14 verbunden worden sind, im übrigen jedoch die Gesamtinstallation "korrekt" ist, derart, daß der linke Anschlußstutzen 42 des oberen Durchflußkanals 22 der Anschlußarmatur 20 des ersten Heizkörpers 12 an die Vorlaufleitung 18 angeschlossen ist, der linke Anschlußstutzen 44 des unteren Durchflußkanals 23 der Anschlußarmatur 20 des ersten Heizkörpers 12 durch einen Stopfen 78 verschlossen ist, die rechten Anschlußstutzen 43 und 46 des oberen Durchflußkanals 22 bzw. des unteren Durchflußkanals 23 der Anschlußarmatur 20 des ersten Heizkörpers 12 mit den linken Anschlußstutzen 42 bzw. 44 des oberen Durchflußkanals 22 und des unteren Durchflußkanals 23 der Anschlußarmatur des zweiten Heizkörpers 13 jeweils verbunden sind, des weiteren der linke Anschlußstutzen 42 des oberen Durchflußkanals 22 der Anschlußarmatur 20 des dritten Heizkörpers 14 mit dem rechten Anschlußstutzen 43 des oberen Durchflußkanals 22 der Anschlußarmatur 20 des vierten Heizkörpers 15 verbunden ist, desgleichen der linke Anschlußstutzen 44 des unteren Durchflußkanals 23 der Anschlußarmatur 20 des dritten Heizkörpers 14 mit dem rechten Anschlußstutzen 46 des unteren Durchflußkanals 23 der Anschlußarmatur 20 des letzten Heizkörpers 15 des Heizkreislaufs 10 verbunden ist, sowie der linke Anschlußstutzen 42 des oberen Durchflußkanals 22 der Anschlußarmatur 20 des letzten Heizkörpers 15 durch einen Stopfen 79 verschlossen ist und der linke Anschlußstutzen 44 des unteren Durchflußkanals 23 der Anschlußarmatur 20 des letzten Heizkörpers 15 des Heizkreislaufs 10 an die zum Warmwasserkessel 11 zurückführende Rücklaufleitung 19 angeschlossen ist.

Bei dieser Art der Installation ist die für den Heizbetrieb des dritten Heizkörpers 14 geeignete Funktionsstellung des 4/3-Wege-Ventils 74 der Anschlußarmatur 20 des Heizkörpers 14 die Funktionsstellung I, während die für den Heizbetrieb des vierten Heizkörpers 15 geeignete Funktionsstellung des 4/3-Wege-Ventils 74 bei seiner Anschlußarmatur 20 die geeignete Funktionsstellung die Funktionsstellung II ist. Allerdings muß in diesem Falle eines "Doppelfehlers" in Kauf genommen werden, daß nunmehr eine nachträgliche Änderung der Installation dahingehend zu treffen ist, daß der linke Anschlußstutzen 44 des unteren Durchflußkanals 23 der Anschlußarmatur 20 des letzten Heizkörpers 15 durch einen Stopfen verschlossen wird und der linke Anschlußstutzen 42 des oberen Durchflußkanals 22 der Anschlußarmatur des letzten Heizkörpers 15 an die Rücklaufleitung 19 angeschlossen wird, was jedoch mit vergleichsweise geringem Arbeitsaufwand bewerkstelligt werden kann, da diesbezüglich erforderliche Anschluß-Änderungen allenfalls am letzten Heizkörper eines in der Regel wesentlich mehr als 4 Heizkörper umfassenden Heizkreislaufs 10 vorgenommen werden müssen.

Eine geeignete Einbauvorschrift für die Anschlußarmatur 20 sollte daher berücksichtigen, daß bei der Installation des letzten Heizkörpers 15 einer Heizkörperkette eines Heizkreislaufs 10 vorgesehen wird, daß erforderlichenfalls genügend Raum für die genannten Anschluß-Änderungen vorgesehen ist.

Zur Erläuterung eines weiteren Ausführungsbeispiels einer - erfindungsgemäßen - Anschlußarmatur 20' sei nunmehr auf die Fig. 5 sowie 6a, 6b und 6c Bezug genommen, wobei der in der Fig. 5 dargestellte, mittels der Anschlußarmatur 20' realisiertbare Heizkreislauf 10' als sogenanntes Ein-Rohr-System ausgebildet ist, bei dem ein von dem Warmwasserkessel 11 ausgehender Warmwasserstrom, von dem zur Versorgung der Heizkörper 12 bis 15 ausgenutzte Teilströme mittels der Anschlußarmaturen 20' abgezweigt werden und mittels dieser auch wieder in den zwischen Vorlauf und Rücklauf des Warmwasserkessels 11 zirkulierenden Hauptstrom zurückgeleitet werden, von einer Anschlußarmatur 20' zur nächsten jeweils über nur ein Leitungsrohr 18' weitergeleitet werden.

Für die Heizkörper 12 bis 15 des Heizkreislaufs 10' sei dieselbe Gestaltung und Anordnung Ihrer Vorlaufanschlüsse 16 und Rücklaufanschlüsse 17 vorausgesetzt, wie für den Heizkreislauf 10 gemäß Fig. 1 erläutert, so daß insoweit auf die diesbezügliche Beschreibung verwiesen werden kann.

Soweit in der Fig. 5 und den Fig. 6a bis 6c Bau- und Funktionselemente des Heizkreislaufs 10' gemäß Fig. 5 sowie der Anschlußarmatur 20' gemäß den Fig. 6a, 6b und 6c mit denselben Bezugszeichen bewegt sind, wie Elemente des Heizkreislaufs 10 gemäß Fig. 1 und Elemente der Anschlußarmatur 20 gemäß den Fig. 2, 3 sowie 4a bis 4e soll dies den Hinweis auf die Bau- und Funktionsgleichheit oder -analogie der identisch bezeichneten Elemente und auch den Verweis auf deren anhand der Fig. 1 bis 4e gegebenen Beschreibung beinhalten.

Auch bei der Anschlußarmatur 20' ist als wesentliches Funktionslement ein 4/3-Wege-Ventil 74 vorgesehen, das konstruktiv auf dieselbe Weise realisiert ist, wie das entsprechend bezeichnete Ventil der Anschlußarmatur 20 gemäß den Fig. 2, 3 und 4a bis 4e.

Die Steueranschlüsse 34' und 36' des 4/3-Wege-Ventil 74 der Anschlußarmatur 20' sind über deren Anschlußstutzen 34 und 36 an den Vorlaufanschluß 16 bzw. den Rücklauf-anschluß 17 des jeweiligen Heizkörpers anschließbar.

Entsprechend der durch die Anordnung der Vorlauf- und Rücklauf-Anschlüsse 16 und 17 der Heizkörper 12 bis 14 vorgegebenen Orientierung hat auch die Anschlußarmatur 20' einen linken Anschlußstutzen 81 und einen rechten Anschlußstutzen 82, die, im Ersatzschaltbild der Fig. 5 gesehen, je einzeln mit den Versorgungsanschlüssen 83 und 84 des 4/3-Wege-Ventils 74 der Anschlußarmatur 20' verbunden sind. Zwischen den Anschlußstutzen 81 und 82 der Anschlußarmatur 20' verläuft ein Primärstromkanal 86, der eine Drossel 87 enthält, die nur einen geringen Strömungswiderstand hat und demgemäß, über die Anschlußarmatur 20' "hinweg" nur einen entsprechend geringen Druckabfall verursacht.

Die Leitungsführung ist bei dem Heizkreislauf 10' gemäß Fig. 5 so getroffen, daß die im oberen Teil der Fig. 5 dargestellten Heizkörper 12 und 13 im Sinne der anhand der zur Fig. 1 gegebenen Erläuterungen "von links" versorgt werden, während die im unteren Teil der Fig. 5 dargestellten Heizkörper 14 und 15 von rechts her versorgt werden. Die für den Heizbetrieb des ersten Heizkörpers 12, bei dem der Vorlaufanschluß 16 und der Rücklaufanschluß 17 auf dessen linker Seite angeordnet sind, geeignete Funktionsstellungen des 4/3-Wege-Ventils 74 seiner Anschlußarmatur 20' ist die Funktionsstellung II des 4/3-Wege-Ventils 74.

Die für den zweiten Heizkörper 13 des Heizkreislaufs 10' geeignete Funktionsstellung des 4/3-Wege-Ventils 74 der Anschlußarmatur 20' dieses Heizkörpers 13, bei dem der Vorlaufanschluß 16 und der Rücklaufanschluß 17 auf der rechten Seite des Heizkörpers 13 angeordnet sind, ist die Funktionsstellung I des 4/3-Wege-Ventils 74. Dementsprechend ist die für den Heizbetrieb des in Strömungsrichtung 88 des Warmwasserhauptstromes gesehen dritten Heizkörpers 14 geeignete Funktionsstellung des 4/3-Wege-Ventils 74 seiner Anschlußarmatur 20' die Funktionsstellung II und die für den "letzten" Heizkörper 15 des Heizkreislaufs 10' gemäß Fig. 5 geeignete Funktionsstellung des 4/3-Wege-Ventils 74 seiner Anschlußarmatur 20' dessen Funktionsstellung I.

Für den Heizkreislauf 10' gemäß Fig. 5 gilt, daß, wann immer bei der Installation die Anschlüsse "verwechselt" werden, über die zwei in Hauptstromrichtung 88 aufeinander folgende Anschlußarmaturen 20' der jeweiligen Heizkörper miteinander verbunden werden, ein solcher Fehler durch "Umschaltung" des jeweiligen 4/3-Wege-Ventils 74 wieder kompensiert werden kann, ohne daß die Leitungsverlegungen im übrigen geändert werden müssen.

Das insgesamt mit 88 bezeichnete Gehäuse der in Einzelheiten in den Fig. 6a bis 6c dargestellten Anschlußarmatur 20' umfaßt ein äußeres, der Grundform nach topfförmiges Gehäuseteil 89 mit einem im wesentlichen kreiszylindrischen Mantel 91 und ein inneres, in seinem zentralen Bereich blockförmig gestaltetes Gehäuseteil 92, das mit seiner zylindrischen äußeren Mantelfläche 93 die radial innere Begrenzung des Primärstromkanals 86 bildet, dessen radial äußere Begrenzung durch den Mantel 91 des äußeren Gehäuseteils 89 gebildet ist, wobei der Hauptstromkanal 86 sich über einen azimutalen Bereich von etwa 270° erstreckt. Das äußere Gehäuseteil 89 ist symmetrisch bezüglich seiner vertikalen Quermittelebene 94 ausgebildet, die zwischen den Anschlußstutzen 34 und 36 verläuft, über die die Anschlußarmatur 20' an den Vorlaufanschluß 16 und den Rücklaufanschluß 17 des jeweiligen Heizkörpers anschließbar ist und auch zwischen sich nach unten hin konisch verjüngenden Übergangsstücken 96 und 97 des äußeren Gehäuseteils 89, über die der Hauptstromkanal 86 an den linken Anschlußstutzen 81 und den rechten Anschlußstutzen 82 der Anschlußarmatur 20' anschließt. In Koaxialer Anordnung mit den zentralen Achsen 98 und 99 sind innerhalb der Übergangsstücke 96 und 97 sich in demselben Sinne wie diese konisch verjüngende Düsen 101 und 102 vorgesehen, die in je eine Vorkammer 103 bzw. 104 münden, die innerhalb des inneren Gehäuseteils durch radial verlaufende Zwischenwände 106 und 107 gegeneinander abgesetzt sind, wobei diese radialen Zwischenwände 106 und 107 von dem zentralen blockförmigen Bereich 108 des inneren Gehäuseteils 92 ausgehen, der so ausgebildet ist, daß die Vorkammern 103 und 104 je zwei miteinander in kommunizierender Verbindung stehende Teilbereiche 103' und 103'' bzw. 104' und 104'' haben.

Das Ventilküken 63 des 4/3-Wege-Ventils 74 ist um die zentrale Achse 29 der zentralen Bohrung 28 des zentralen blockförmigen Teils 108 des inneren Gehäuseteils 92 drehbar gelagert und entspricht hinsichtlich der Ausbildung seiner Durchflußpfade 64 und 66 dem Ventilküken 63 des Ausführungsbeispiels wie anhand der Fig. 4a bis 4e erläutert.

Den Anschlußkammern 31 und 32 dieses Ausführungsbeispiels entsprechende Anschlußkammern 31 und 32 der Anschlußarmatur 20' sind bei dieser durch in das blockförmige Gehäuseteil 108 eingebrachte Bohrungen 109 und 111 begrenzt, von denen die in die zentrale Bohrung 28 mündenden Überströmkanäle 53 und 54 ausgehen. Auch diese Bohrungen 109 und 111 sind symmetrisch bezüglich der im installierten Zustand der Anschlußarmatur 20' vertikal verlaufenden Quermittelebene 94 derselben angeordnet.

Die in der Fig. 6a dargestellte Position des Ventilkükens entspricht der sperrenden Grundstellung 0 des 4/3-Wege-Ventils 74 der Anschlußarmatur 20'.

Die in der Fig. 6b dargestellte Position des Ventilkükens 63, die durch Verdrehen desselben gegenüber der - sperrenden - Grundstellung 0 im Uhrzeigersinn einstellbar ist, entspricht der Funktionsstellung I des 4/3-Wege-Ventils 74 der Anschlußarmatur 20'. Die in der Fig. 6c dargestellte Position des Ventilkükens 63, die durch Verdrehen desselben aus der sperrenden Grundstellung 0 des Ventils 74 im Gegenuhrzeigersinn einstellbar ist, entspricht der Funktionsstellung II des 4/3-Wege-Ventils 74.

Bei der beispielsweise für den Heizbetrieb des ersten Heizkörpers 12 des Heizkreislaufes 10' gemäß Fig. 5 ausgenutzten Funktionsstellung II (Fig. 6 c) strömt das vom Warmwasserkessel 11 zuströmende Warmwasser zu einem Teil durch die Düse 101 in die Vorkammer 103 der Anschlußarmatur 20' und zu einem weiteren Teil über den Primärstromkanal 86 zu dem rechten Anschlußstutzen 82 der Anschlußarmatur 20', wobei die in diesem Falle eintrittsseitig angeordnete Düse 101 durch ihre Stauwirkung die Stromaufteilung vermittelt und hierbei eine - schwache - Drosselwirkung entfaltet, die bezüglich des über den Primärstromkanal 86 weitergeleiteten Teilstromes auch durch die austrittsseitig angeordnete Düse 102 in dem sich verengenden Bereich des Übergangsstückes 97 zustande kommt, wo beim Austreten des Primärstromes dessen Geschwindigkeit erhöht wird und somit am Auslaßstutzen 82 relativ zu dem innerhalb der austrittsseitig angeordneten Düse 102 herschenden Druck ein niedrigerer Druck zustande kommt, durch den das Ausströmen von Wasser aus der Vorkammer 104 begünstigt wird. Das über die eintrittsseitig angeordnete Düse 101 in die Vorkammer 103 einströmende Warmwasser gelangt über den Durchflußpfad 66, der in dieser Funktionsstellung des Ventilkükens 63 den Bereich 103'' der Vorkammer 103 mit der rechten Anschlußkammer 32 verbindet, zum Vorlaufanschluß 16 des in der Fig. 6 c nicht dargestellten Heizkörpers 12 und innerhalb dessen - über den Rücklaufanschluß 17 dieses Heizkörpers 12 "zurück" zu der linken Anschlußkammer 31 und von dieser über den Durchflußpfad 64 des Ventilkükens 63 in die hier austrittsseitig angeordnete Vorkammer 104, aus der das Wasser, dem im Heizkörper 12 Wärme entzogen worden ist, - begünstigt durch die geschilderten Strömungs- Druckverhältnisse - über die Düse 102 und den Anschlußstutzen 82 zu dem zur nächsten Anschlußarmatur 20' führenden Rohr 18'.

Bei der für den Heizbetrieb des zweiten Heizkörpers 13 des Heizkreislaufs 10' gemäß Fig. 5 geeigneten Funktionsstellung I des 4/3-Wegeventils 74 der Anschlußarmatur 20' ergeben sich die durch die Richtungspfeile der Fig. 6 b angegebenen Strömungsverhältnisse, die bezüglich des im Primärstromkanals 86 fließenden Warmwassers dieselben sind, wie anhand der Fig. 6 c geschildert und bezüglich der Strömungsrichtungen durch die Anschlußstutzen 34 und 36 entgegengesetzt gerichtet sind.

Sowohl bei der Anschlußarmatur 20 als auch bei der Anschlußarmatur 20' können deren Anschlußkammern 31 und 32 sowie die Vorkammern 103 und 104 der Anschlußarmatur 20' sowie deren Primärstromkanal 86 einseitig durch eine Platte abgeschlossen sein, an der auch das Betätigungselement für das Ventilküken 63 sowie die Anschlußstutzen 34 und 36 montiert sein können.

Sowohl bei der Anschlußarmatur 20 gemäß Fig. 2 als auch bei der Anschlußarmatur 20' gemäß den Fig. 6 a bis 6 c sind im Normalbetrieb des Heizkreises 10 bzw. 10' durch Stopfen verschlossene Befüll- und Entleerungs-Kanäle vorgesehen, über die - in der Sperrstellung 0 des jeweiligen 4/3-Wegeventils 74 - die Anschlußkammern 31 und 32 "nach außen hin" geöffnet werden können, sei es zum Entleeren des jeweils angeschlossenen Heizkörpers oder zu dessen Neubefüllung mit Wasser. Dadurch ist auch die Möglichkeit geschaffen, sowohl beim 2-Rohr-System 10 gemäß Fig. 1 als auch beim 1-Rohr-System 10' gemäß Fig. 5 im Bedarfsfalle einzelene Heizkörper aus dem System herausnehmen zu können, ohne dessen Funktionsfähigkeit im übrigen zu beeinträchtigen.

Alternativ zu der in der Fig. 2 dargestellten Anordnung von Anschlußstutzen 34 und 36 an der "Rückseite" der Anschlußarmatur 20 können, wie der Ansichtsdarstellung der Fig. 7 entnehmbar diese Anschlußstutzen 34 und 36 auch an der "Vorderseite" der Anschlußarmatur 20 angeordnet sein, wo auch das Stellelement 74' für das 4/3-Wege-Ventil 74 der Anschlußarmatur 20 angeordnet ist, und es können an dieser Seite der Anschlußarmatur auch die Stopfen 112 und 113 angeordnet sein, bei deren Entfernung die Anschlußkammer 31 und 32 nach außen hin geöffnet sind.

Eine für die Anschlußarmatur 20', wie anhand der Fig. 6 a bis 6 c in baulichen Einzelheiten erläutert, geeignete Anordnung funktionsentsprechender Stopfen 112' und 113' bezüglich der Anschlußstutzen 34 und 36 und des Betätigungselements 74' des Ventilkückens 63 der Anschlußarmatur 20' ist schließlich in der Fig. 8 dargestellt.

Aufgrund der stetigen Veränderbarkeit der Strömungswiderstände der über die 4/3-Weg-Ventile 74 der Anschlußarmaturen 20 bzw. 20' führenden Strömungspfade können zur Betätigung dieser Ventile auch elektrisch steuerbare Antriebe 114, wie in den Fig. 1 und 5 schematisch angedeutet vorgesehen werden und diese zu einem elektronisch gesteuerten Temperaturregelungsbetrieb ausgenutzt werden, der mittels einer elektronischen Steuereinheit 116 nach Maßgabe von Ausgangssignalen von Temperaturfühlern und eingebbaren Temperatur-Sollwerten steuerbar ist.

Zur Erläuterung eines weiteren Ausführungsbeispiels einer bei einem als Einrohr-System, wie in der Fig. 5 dargestellt, ausgebildeten Heizkreislauf 10' einsetzbaren Anschlußarmatur 20'', die zu der Anschlußarmatur 20' gemäß den Fig. 6a, b und c sowie 8 funktionsäquivalent ist und in weitgehender baulicher Analogie zu dieser realisierbar ist, sei nunmehr auf die Fig. 9a, b und c Bezug genommen.

Soweit in den Fig. 9a bis 9c für Elemente dieser Figuren dieselben Bezugszeichen angegeben sind, wie für Elemente der Fig. 6a bis 6c soll dies den Hinweis auf die Bau- und Funktionsgleichheit oder -analogie dieser Elemente bedeuten und gleichzeitig auch den Verweis auf die anhand der Fig. 6a bis 6c gegebene Beschreibung dieser Elemente beinhalten, um Wiederholungen zu vermeiden.

Die Erläuterung des Ausführungsbeispiels gemäß den Fig. 9a bis 9c kann daher auf dessen bauliche Unterschiede gegenüber dem Ausführungsbeispiel gemäß den Fig. 6a bis 6c beschränkt werden.

Bei der Anschlußarmatur 20'' gemäß den Fig. 6a bis 6b sind die beiden Drosselstellen 87, die durch die konischen Übergangsstücke 96 und 97 des Gehäuses 88' der Anschlußarmatur 20'' und die Düsen 101 und 102 gebildet sind, gleichsam auf kürzestem Wege durch dem Primärstromkanal 86 direkt miteinander verbunden, der hier zwischen dem 4/3-Wege-Ventil 74 und den Anschlußstutzen 81 und 82 verläuft. Bei dieser Führung des Überströmkanals 86 ist es möglich, daß das Gehäuseteil 88', das eine Begrenzung der Vorkammern 103 und 104 sowie der Anschlußkammern 31 und 32 und weiter der zentralen Überströmkanäle 53 und 54 vermittelt und auch die zentrale Bohrung 28 enthält, in der das Ventilküken 63 des 4/3-Wege-Ventils 74 drehbar gelagert ist, als einstückiges Gußteil ausgebildet werden kann, wie es beim Ausführungsbeispiel gemäß den Fig. 9a bis 9c vorgesehen ist und gußtechnisch gegenüber dem Ausführungsbeispiel gemäß den Fig. 6a bis 6c eine erhebliche Vereinfachung darstellt.

Die gemäß der Darstellung der Fig. 9a linke Vorkammer 103 ist als Kanal ausgebildet, der auf dem größten Teil seiner Länge bezüglich der zentralen Achse 117 der die linke Anschlußkammer 31 bildenden Gehäusebohrung 109 konzentrisch verläuft und radial in die zentrale Bohrung 28 mündet, in der das Ventilküken 63 um deren zentrale Achse 29 drehbar gelagert ist.

Der diese Anschlußkammer 31 mit der zentralen Bohrung 28 des 4/3-Wege-Ventils 74 verbindende zentrale Überströmkanal 53, der jeweils radial in die zentrale Bohrung 28 und die die Anschlußkammer 31 bildende Bohrung 109 mündet, verläuft entlang eines sich über etwa 90° erstreckenden Kreisbogens. Desgleichen verläuft der die zentrale Bohrung 28 mit der rechten Anschlußkammer 32 verbindende Überströmkanal 54 entlang eines sich über etwa 90° erstreckenden Kreisbogens, jeweils radial in die Bohrungen 28 und 111 mündend.

Die gemäß der Darstellung der Fig. 9a bis 9c rechte Vorkammer 104 umfaßt einen radial in die zentrale Bohrung 28 mündenden, im übrigen diese Bohrung 28 mit der Düse 102 nahezu geradlinig, d.h. auf kürzestem Wege verbindenden Kanalabschnitt 104''' und einen mit diesem und der Düse 102 in kommunizierender Verbindung stehenden, blind endenden Kanal-Abschnitt 104^{IV}, der sich entlang eines 180°-Kreisbogens erstreckt und konzentrisch bezüglich der zentralen Achse 118 der die rechte Anschlußkammer 32 bildenden Bohrung 111 verläuft. Am düsenfernen Ende dieses gekrümmten Kanalabschnitts 104^{IV} der rechten Vorkammer 104 ist eine in diesen Kanalabschnitt 104^{IV} mündende Gehäusebohrung 119 vorgesehen, die mittels eines nicht dargestellten Stopfens verschließbar ist, der, zB. zum Entlüften und/oder Entleeren des angeschlossenen Heizkörpers entfernbar ist.

Die azimutalen Abstände einander benachbarter Öffnungen, über die die Vorkammerkanäle 103 und 104''' sowie die zentralen Überströmkanäle 53 und 54 in die zentrale Bohrung 28 münden, betragen jeweils 90°, wobei die Mündungsöffnungen der Vorkammerkanäle 103 und 104''', einerseits und die Mündungsöffnungen der zentralen Überströmkanäle 53 und 54, andererseits, jeweils einander diametral gegenüberliegend angeordnet sind. Die entsprechend den Fig. 9a bis 9c vorgesehene Führung der Strömungskanäle ist strömungstechnisch günstig und erlaubt eine besonders raumsparende Bauweise der Anschlußarmatur 20''.

In den Fig. 9a, 9b und 9c sind diejenigen Positionen des Ventilkükens 63 dargestellt, die der sperrenden Grundstellung 0 des 4/3-Wege-Ventils 74 sowie dessen Funktionsstellung I und dessen Funktionsstellung II bei jeweils maximalem Durchflußquerschnitt entsprechen.

Von der sperrenden Grundstellung 0 des 4/3-Wege-Ventils 74 ausgehend wird die in der Fig. 9b dargestellte Funktionsstellung I mit maximalem Öffnungsquerschnitt des Durchflußpfades 64 durch Verdrehen des Ventilkükens um 45° im Gegenuhrzeigersinn erreicht. Ebenfalls von der sperrenden Grundstellung 0 des 4/3-Wege-Ventils 74 ausgehend wird die in der Fig. 9c dargestellte, mit maximalem Öffnungsquerschnitt des Durchflußpfades 66 verknüpfte Funktionsstellung II des 4/3-Wege-Ventils 74 durch Verdrehen des Ventilkükens 63 um 45° im Gegenuhrzeigersinn erreicht.

Das Ventilküken 63 hat die Grundform eines Kreiszylinders, der mit zwei bezüglich seiner zentralen Längsachse 29' einander diametral gegenüberliegend angeordneten Schlitzen 64' und 66' versehen ist, die einen konkav gewölbten Schlitzgrund haben und die kükenseitigen Begrenzungen der Durchflußpfade 64 und 66 des 4/3-Wege-Ventils 74 bilden. Das Küken 63 besteht aus einem festen, z.B. aus Stahl gefertigten Kern 121 und einem diesen mit Ausnahme seiner einen, im eingebauten Zustand des Kükens 63 zugänglichen Stirnfläche 122 vollständig umhüllenden, dünnen Mantel 123, der aus Gummi oder einem elastomeren Kunststoffmaterial besteht, das sowohl eine gute Dichtungswirkung vermittelt als auch - bei strammem Sitz des Ventilkükens 63 - noch eine hinreichende Gleitfähigkeit desselben in der zentralen Bohrung 29 des Armaturengehäuses 88' vermittelt. Die Dicke dieses Mantels ist auf den Durchmesser der zentralen Bohrung 29 derart abgestimmt, daß er im eingesetzten Zustand des Ventilkükens 63 unter einer mäßigen elastischen Kompressions-Vorspannung steht, wodurch einerseits die gute Dichtwirkung erzielt wird und andererseits sichergestellt wird, daß das Küken 63 in einer eingestellten Position reibungsschlüssig stehen bleibt.

Das Ventilküken 63 ist mittels gängiger, nicht eigens dargestellter Mittel, z.B. eines gehäusefest verankerten Sprengrings, an dem es sich mit seiner freien Stirnfläche 122 axial abstützt, gegen ein Ausrücken aus der zentralen Bohrung 29 gesichert. Es ist an dieser freien Stirnseite mit einem Querschlitz 124 versehen, mit dem zur Einstellung einer erwünschten Funktionsstellung des 4/3-Wege-Ventils 74 ein Schraubendreher in Eingriff bringbar ist oder, falls ein Stellantrieb 114 vorhanden ist, eine an dessen Abtriebswelle angeordnete Kopplungsfeder in Eingriff steht.

## Patentansprüche

1. Anschlußarmatur (20;20') für den Anschluß von Heizkörpern (12,13,14,15) eines Heizkreises (10,10') einer Gebäudeheizanlage an deren Wärmequelle, z.B. einen Warmwasserkessel (11), bei dem die Heizkörper zwischen einen Vorlauf-Anschluß (18) und einen Rücklauf-Anschluß (19) des Kessels geschaltet sind, in dem zur Wärmeübertragung vorgesehenes Wärmetransportmittel auf eine einstellbare Vorlauftemperatur erwärmbar ist, wobei das Wärmetransportmedium mittels einer Förderpumpeinrichtung zu den Heizkörpern des Heizkreislaufs förderbar ist, die ihrerseits je einen Vorlauf-Anschluß (16) und einen Rücklauf-Anschluß (17) haben, über die, in Strömungsrichtung des Wärmetransportmediums gesehen, das auf der "hohen" Vorlauftemperatur befindliche Wärmetransportmedium in den jeweiligen Heizkörper eingeleitet bzw. das Transportmedium, nach dem es einen Teil der mitgeführten Wärmemenge über den Heizkreislauf zur Raumtemperierung abgegeben hat, dem Kessel wieder zugeleitet wird und eine Einstelleinrichtung vorgesehen ist, mittels derer der Strömungsquerschnitt des zum Vorlaufanschluß (16) des Heizkörpers führenden Strömungspfades der Anschlußarmatur (20;20') und der Strömungsquerschnitt des vom Rücklauf-Anschluß (17) des Heizkörpers wegführenden Strömunspfades der Anschlußarmatur zwischen einem Maximalwert und völliger Absperrung veränderbar sind, **dadurch gekennzeichnet,** daß als Einstelleinrichtung ein als 4/3-Wege-Ventil ausgebildetes Stromregelventil (74) vorgesehen ist, das aus einer ersten Durchflußstellung (I), in der ein mit dem Vorlaufanschluß (16) des jeweiligen Heizkörpers (12,13,14,15) in fester Verlegung verbundener Anschlußstutzen (34 oder 36) der Anschlußarmatur (20;20') mit einem zuführenden Versorgungsanschlußstutzen (42,44;81) der Anschlußarmatur (20;20') verbunden ist und ein in fester Verlegung mit dem Rücklaufanschluß (17) des jeweiligen Heizkörpers verbundener Anschlußstutzen (36,34) der Anschlußarmatur (20;20') mit einem weiterführenden Anschlußstutzen (43,46;82) derselben verbunden ist, über eine Sperrstellung (0), in der die zu- und weiterführenden Anschlußstutzen der Anschlußarmatur (20;20') gegen die mit dem jeweiligen Heizkörper in fester Verlegung verbundenen Anschlußstutzen (34,36) abgesperrt sind, in eine zu der Durchflußstellung (I) alternative Durchflußstellung (II) umschaltbar ist, die zu der Durchflußstellung (I) komplementär ist, und daß das 4/3-Wege-Ventil (74) als Proportionalventil ausgebildet ist, das mit zunehmender Auslenkung eines Ventilkörpers (63) aus dessen sperrender Grundstellung im Sinne der jeweiligen alternativen Führung der Strömungspfade in den Durchflußstellungen (I und II) zunehmende Strömungsquerschnitte freigibt.

2. Anschlußarmatur nach Anspruch 1, **dadurch gekennzeichnet,** daß das 4/3 Wege-Ventil (74) als Drehschieber mit einem der Grundform nach zylindrischen Küken (63) ausgebildet ist.

3. Anschlußarmatur nach Anspruch 1 oder Anspruch 2, **dadurch gekennzeichnet,** daß die Anschlußarmatur (20) einen einen Abschnitt einer Vorlaufleitung bildenden Durchflußkanal (22) und einen einen Abschnitt einer Rücklaufleitung eines Zwei-Rohr-Systems bildenden Durchflußkanal (23) hat, die über das 4/3-Wege-Ventil (74) an die Vor- und Rücklaufanschlüsse (16,17) des jeweiligen Heizkörpers (12,13,14,15) in alternativen Strömungspfaden anschließbar sind.

4. Anschlußarmatur nach Anspruch 1 oder Anspruch 2, **dadurch gekennzeichnet,** daß die Anschlußarmatur (20') einen sich zwischen einem Zulauf-Anschluß (81) und einem Ablauf-Anschluß (82) erstreckenden Hauptstromkanal (86) aufweist, der mit einer Stromteiler-Drossel (87) versehen ist, die nur eine schwache Drosselwirkung entfaltet und von einem Hauptstrom einen über das 4/3-Wege-Ventil (74) zum Heizkörper und von diesem zurückgeleiteten Nebenstrom abzweigt.

5. Anschlußarmatur nach Anspruch 4, **dadurch gekennzeichnet,** daß die Drossel (87) durch eine Stromteilerdüse (101) gebildet ist, die von dem der Anschlußarmatur (20') zugeleiteten Warmwasserstrom den über das 4/3-Wege-Ventil (74) geleiteten Teilstrom abzweigt und im übrigen den Warmwasserstrom über den Hauptstromkanal (86) weiterleitet, dem der über das 4/3-Wege-Ventil (74) geführte, abgezweigte Wasserstrom wieder zugeführt ist.

6. Anschlußarmatur nach Anspruch 5, **dadurch gekennzeichnet,** daß zur Einleitung des vom Heizkörper über das 4/3-Wege-Ventil (74) dem Primärstromkanal (86) wieder zugeleiteten Wassers in den Hauptstrom eine Injektionsdüse (102) vorgesehen ist, deren Dimensionierung derjenigen der Stromteilerdüse (101) entspricht.

7. Anschlußarmatur nach einem der Ansprüche 1 bis 6, **dadurch gekennzeichnet,** daß zur Einstellung der wirksamen Querschnitte der Durchflußkanale (64,66) des 4/3-Wege-Ventils (74) elektrisch steuerbare Antriebe (114) vorgesehen sind.

8. Anschlußarmatur nach einem der Ansprüche 1 bis 7, **gekennzeichnet durch** ihre Ausbildung als in einem Revisions-Mauerkasten angeordnete Baueinheit.

## Claims

1. Connecting armature (20;20') for the connection of heating units (12, 13, 14, 15) of a heating circuit (10,10') of a heating system for a building with its source of heat, e. g. a hot-water boiler (11), the heating units being connected between a flow pipe connection (18) and a return pipe connection (19) of the boiler, in which a heat-transport fluid used for the heat transfer may be carried to an preselectable flow temperature and the heat-transport fluid being conducted to the heating units of the heating circuit by means of a feed pump and each of the heating units having a flow pipe connection (16) and a return pipe connection (17) via which, in flow direction of the heat-transport fluid, the heat-transport fluid heated to a high flow temperature is passed to the respective heating units and then, after having conveyed some of the carried quantity of heat flowing through the heating circuit for the achievement of the desired room temperature, the heat-transport fluid is conducted again to the boiler, and an adjusting device is provided to adjust the cross section of flow of the connecting armature's flow path leading to the flow pipe connection (16) of the heating unit and the cross section of flow of the connecting armature's flow path leading off the return pipe connection (17) of the heating unit between a maximum value and the complete shut-off, characterized in that as the adjusting device a 4/3-port directional valve (74) designed as a flow control valve is provided, which, from a first flow position (I), in which a connection branch (34 or 36) of the connecting armature (20;20') being installed in a fix connection with the flow pipe connection (16) of the respective heating unit (12, 13, 14, 15) is connected with a supply pipe connection (42, 44; 81) of the connecting armature (20;20'), and a connection branch (34, 36) of the connecting armature (20;20'), being installed in a fix connection with the return pipe connection (17) of the respective heating unit is connected with a transferring connection branch (43, 46; 82) of the connecting armature (20;20'), can be switched via a blocking position (0), in which the leading and transferring pipe connections of the connecting armature (20;20') are blocked against the connection branches (34, 36) installed in a fix connection with the respective heating units, over to an alternative flow position (II), which is complementary to the first flow position (I), and in that the 4/3-port directional control valve (74) is designed as a proportional valve, which, with increasing displacement of a valve body (63) from its blocking basic position in the sense of the respective, alternative conduction of the flow paths in the flow positions (I and II) opens increasing cross sections of flow.

2. Connecting armature according to claim 1, characterized in that the 4/3-port directional control valve (74) is designed as a rotary valve with a valve body of cylindrical form (63).

3. Connecting armature according to claim 1 or claim 2, characterized in that a circulatory channel (22) of the connecting armature (20) forms a section of the flow pipe, and a circulatory channel (23) forms a section of the return pipe of a two-pipe system, said two sections can be connected in alternative flow paths via the 4/3-port directional control valve (74) to the flow and return pipe connections (16, 17) of the respective heating unit (12, 13, 14, 15).

4. Connecting armature according to claim 1 or claim 2, characterized in that the connecting armature (20') has a main flow channel (86) extending between an inflow connection (81) and an outflow connection (82) said main flow channel being provided with a flow control valve for flow division (87) which develops only a low derating effect and derives a secondary flow from the main flow, said secondary flow flowing to and returning from the heating unit via the 4/3-port directional control valve (74).

5. Connecting armature according to claim 4, characterized in that the flow control valve (87) is formed by a flow division nozzle (101) deriving from the hot-water supply the partial flow, which is conducted to the connecting armature (20') via the 4/3-port directional control valve (74), and transferring the rest of the hot-water flow through the main water channel (86), which receives again the derived partial water flow which is conducted via the 4/3-port directional control valve (74).

6. Connecting armature according to claim 5, characterized in that an injection nozzle (102) is provided for the reintroduction of the water (partial water flow), which is conducted from the heating unit via the 4/3-port directional control valve (74) to the main flow channel (86) into the main flow, the dimensioning of the nozzle corresponding to that of the flow division nozzle (101).

7. Connecting armature according to one of the claims 1 to 6, characterized in that electrically-controlled actuators (114) are provided for the adjustment of the effective cross sections of the flow channels (64, 66) of the 4/3-port directional control valve (74).

8. Connecting armature according to one of the claims 1 to 7, characterized by its design as a compact unit arranged in a control wall case.

## Revendications

1. Raccorderie (20;20') pour la connexion d'éléments thermiques (12, 13, 14, 15) d'un circuit de chauffage (10,10') d'une installation de chauffage d'un bâtiment à sa source de chaleur, p.ex. une chaudière (11), les éléments de chauffage étant reliés entre un raccord de la canalisation montante (18) et un raccord de la canalisation de retour (19) de la chaudière, dans laquelle un agent caloporteur servant au transfert thermique peut être porté à une température d'aller réglable et le caloporteur étant conduit aux éléments de chauffage du circuit de chauffage à l'aide d'une pompe d'alimentation et chaque élément de chauffage étant pourvu d'un raccord de canalisation montante (16) et d'un raccord de canalisation de retour (17) via lesquels, regardé en direction d'écoulement de l'agent caloporteur, l'agent caloporteur chauffé à une température d'aller élevée est conduit à l'élément de chauffage respectif ou, après avoir conduit une partie de la chaleur coulant à travers le circuit de chauffage pour atteindre la température ambiante désirée, le caloporteur est conduit de nouveau à la chaudière, et un dispositif de réglage étant pourvu pour régler la section de passage du chemin d'écoulement de la raccorderie (20;20') conduisant au raccord de la canalisation montante (16) de l'élément de chauffage et la section de passage du chemin d'écoulement de la raccorderie partant du raccord de la canalisation de retour (17) de l'élément de chauffage entre une valeur maximale et l'arrêt total, **caractérisée par** le fait qu'en tant que dispositif de réglage une vanne 4/3 (74) est prévue sous forme d'un régulateur d'écoulement (74), qui, d'une première position ouverte (I), dans laquelle un raccord (34 ou 36) de la raccorderie (20;20') étant installé dans une connexion fixe avec le raccord de la canalisation montante (16) de l'élément de chauffage respectif (12, 13, 14, 15) est raccordé avec un raccord d'alimentation (42, 44; 81) de la raccorderie (20;20'), et un raccord (34, 36) de la raccorderie (20;20'), étant installé dans une connexion fixe avec le raccord de la canalisation de retour (17) de l'élément de chauffage respectif est raccordé avec un raccord de transfert (43, 46; 82) de la raccorderie (20;20') peut être commuté via une position d'arrêt (0), dans laquelle les raccords d'alimentation et de transfert de la raccorderie (20;20') sont bloqués contre les raccords (34, 36) installés dans une connexion fixe avec les éléments de chauffage respectifs à une position ouverte alternative (II) et complémentaire à la position ouverte (I), et que la vanne 4/3 (74) est dessinée comme vanne proportionnelle, qui, avec l'excursion croissante d'un corps (63) de vanne de sa position de blocage normale en sens de la conduction alternative respective des chemins d'écoulement en positions ouvertes (I et II) débloque des sections de passage croissantes.

2. Raccorderie selon revendication 1, **caractérisée par** le fait que la vanne 4/3 (74) est dessinée en tant que vanne rotative avec un corps de vanne de forme cylindrique (63).

3. Raccorderie selon revendication 1 ou revendication 2, **caractérisée par** le fait qu'un canal de passage (22) de la raccorderie (20) constitue une section de la canalisation montante, et un canal de passage (23) constitue une section de la canalisation de retour d'un système à deux voies qui peuvent être raccordés via la vanne 4/3 (74) en chemins d'écoulement alternatifs au raccord de la canalisation montante et de retour (16, 17) de l'élément de chauffage respectif (12, 13, 14, 15).

4. Raccorderie selon revendication 1 ou revendication 2, **caractérisée par** le fait que la raccorderie (20') a une canalisation principale (86) disposée entre un raccord d'entrée (81) et un raccord de sortie (82), la canalisation principale mentionnée étant pourvue d'un diviseur de débit (87) qui ne développe qu'un faible effet d'étranglement et dérive d'un milieu de courant un courant secondaire s'écoulant à l'élément de chauffage et revenant de l'élément de chauffage via la vanne 4/3 (74).

5. Raccorderie selon revendication 4, **caractérisée par** le fait que le diviseur de débit (87) consiste en une tuyère (101) dérivant de l'alimentation en eau chaude le courant secondaire, qui est conduit à la raccorderie (20') via la vanne 4/3 (74), et en outre transférant le courant d'eau chaude à travers la conduite d'eau principale (86), recevant de nouveau le courant secondaire dérivé avant via la vanne 4/3 (74).

6. Raccorderie selon revendication 5, **caractérisée par** le fait qu'une tuyère d'injection (102) est pourvue pour réintroduire dans le courant principal l'eau courant de l'élément thermique via la vanne 4/3 dans la canalisation principale (86), les dimensions de la tuyère correspondant à celles du diviseur de débit (101).

7. Raccorderie selon l'une des revendications 1 à 6, **caractérisée par** le fait que des actuateurs électriquement commandés (114) sont prévus pour le réglage des sections de passage efficaces des canaux de passage (64, 66) de la vanne 4/3 (74).

8. Raccorderie selon l'une des revendications 1 à 7, **caractérisée par** son design sous forme d'une unité modulaire disposée dans un carter mural de contrôle.
